# EUROPÄISCHE PATENTSCHRIFT

(11) **EP 0 537 491 B1**
(45) Veröffentlichungstag und Bekanntmachung des Hinweises auf die Patenterteilung: **23.04.1997**
(21) Anmeldenummer: 92115884.6
(22) Anmeldetag: 17.09.1992
(51) Int. Cl.: F23D 11/40

(54) **Mischeinrichtung für Ölbrenner**
Mixing device for oil burner
Dispositif de mélange pour brûleur à huile

(30) Priorität: 14.10.1991 AT 2034/91
(43) Veröffentlichungstag der Anmeldung: 21.04.1993
(73) Patentinhaber: A. SCHWARZ + CO., 6410 Telfs (AT)
(72) Erfinder: Stöckl, Alois, A-6176 Völs (AT); Kuprian, Werner, A-6464 Tarrenz (AT)
(74) Vertreter: Torggler, Paul, Dr.

(56) Entgegenhaltungen:
- EP-A- 0 404 731
- DE-A- 2 704 884
- DE-B- 2 553 953

## Beschreibung

Die Erfindung bezieht sich auf eine Mischeinrichtung für Ölbrenner mit einem Mischrohr mit einer stirnseitigen Durchlaßöffnung, das sich zum vorderen Ende verjüngt, einer in Strömungsrichtung vor der Durchlaßöffnung angeordneten, ringförmigen Stauscheibe mit radialen Schlitzen und einem davor befindlichen im vorderen Bereich kegelstumpfförmigen Innenrohr mit einer hinteren Abschlußwand und einem vorderen Durchlaß, in dem eine Druckzerstäuberdüse und eine Zündelektrode angeordnet sind, wobei das Innenrohr mit seiner Mündung an der Stauscheibe anstößt und mit dieser verlötet oder verschweißt ist.

Aus der DE-AS 25 53 953 ist eine Mischeinrichtung für Ölbrenner bekannt, die ein inneres Lüftungsrohr aufweist, an dessen Außenumfang eine Stauscheibe angeordnet ist, die Radialschlitze aufweist. Da die Stauscheibe nur am Außenumfang des Innenrohres angeordnet ist, enden die Schlitze vor dem Mündungsbereich des Innenrohres.

Aufgabe der Erfindung ist es, eine Mischeinrichtung dieser Art derartig zu verbessern, daß sie sich durch eine geringe NOx-Bildung auszeichnet. Derartige Stickstoffoxide entstehen bei der Verbrennung von fossilen Brennstoffen in der Flamme und der sie umgebenden Hochtemperaturzone. Durch teilweise Oxidation des molekularen Stickstoffes der Verbrennungsluft sowie des chemisch gebundenen organischen Stickstoff im Brennstoff.

Die erfindungsgemäße Aufgabe wird dadurch gelöst, daß der Innendurchmesser der Stauscheibe kleiner ist als der Innendurchmesser des Durchlasses des Innenrohres, so daß die Schlitze der Stauscheibe in den Bereich des Durchlasses des Innenrohres hinein ragen.

Vorteilhaft ist vorgesehen, daß das Innenrohr mit der Stauscheibe unmittelbar verbunden, beispielsweise verlötet ist.

Ein weiteres Ausführungsbeispiel der Erfindung sieht vor, daß das Innenrohr mit einem Zündluftkanal versehen ist, wobei der Zündluftkanal, der entlang Erzeugenden des Kegelstumpfes verläuft, von einer in das Innenrohr gepreßten Rille mit einer aufgelöteten oder aufgeschweißten Abdeckkappe gebildet wird.

Die Innenluft kann, falls das Innenrohr bis auf den Durchlaß an der Stauscheibe und den Zündluftkanal geschlossen ist, fast auf Null gedrosselt werden.

Ein Ausführungsbeispiel der Erfindung sieht vor, daß die Stauscheibe bei den Schlitzen mit ausgestanzten Leitblechen versehen ist, die in Strömungsrichtung auskragen.

Bei der erfindungsgemäßen Mischeinrichtung verbrennen keine Öltropfen in Strömungsrichtung vor der Stauscheibe, nur ein kleiner Teil der Heizöltropfen verbrennt mit der Stauscheibenschlitzluft als gelber Kern im mittleren Bereich unmittelbar vor der Düse. Der Rest der Öltropfen dringt im Vergasungsraum ein, wo die Öltropfen schnell verdampfen und außen im Randbereich blau verbrennen.

Vorteilhaft ist vorgesehen, daß die Leitbleche im spitzen Winkel von vorzugsweise ≤ 30° zur Ebene der Stauscheibe liegen.

Nachfolgend wird ein Ausführungsbeispiel der Erfindung anhand der Figuren der beiliegenden Zeichnungen beschrieben.

Die Fig. 1 zeigt einen Längsschnitt durch eine erfindungsgemäße Mischeinrichtung, die Fig. 2 zeigt schaubildlich das Innenrohr mit dem Zündluftkanal und die Fig. 3 zeigt eine Stirnansicht der Stauscheibe.

Die erfindungsgemäße Mischeinrichtung weist ein Mischrohr 1 auf, das im hinteren Bereich zylindrisch und im vorderen Bereich konisch ausgebildet ist. An den konischen Bereich 1' schließt ein zylindrisches Rezirkulationsrohr 2 an, das über Streben mit dem Mischrohr 1 fest verbunden ist. Vorne weist das Mischrohr 1 einen vorderen Durchlaß 3 auf.

Mittig im Mischrohr befindet sich eine Druckzerstäuberdüse 4, die an eine Öldruckleitung 5 angeschlossen ist. Die Druckzerstäuberdüse 4 kann von einem Düsenstock 6 getragen werden, der mit einem Ölvorwärmer versehen ist.

Die Druckzerstäuberdüse 4 wird von einem Innenrohr 7 umgeben, das ebenso wie das Mischrohr 1 einen vorderen konischen bzw. kegelstumpfförmigen Abschnitt 7' aufweist. Hinten wird das Innenrohr 7 von einer planen Wand 8 abgeschlossen. Durch die Wand 8 ragen zwei Zündelektroden 9. Die Wand kann bei großem Brennerleistungen mit Zusatzbohrungen versehen sein, wie sie durch die strichpunktierte Linie ZB angedeutet sind, um eine gedrosselte Luftzufuhr zu erlauben. Im allgemeinen ist jedoch das Innenrohr 7 bis auf den Durchlaß 15 und den Zündluftkanal 16 geschlossen.

Das Innenrohr 7 liegt mit seinem vorderen Ende unmittelbar an einer Stauscheibe 10 an. Die Stauscheibe 10 ist ringförmig und weist einen zylindrischen Mantel 11 auf. Im inneren Stauscheibenbereich, d. h. im Bereich der flachen Ebene der Stauscheibe 10 ist diese mit radialen Schlitzen 12 versehen. Neben den Schlitzen 12 befinden sich ausgestanzte Leitbleche 13, die an der von der Druckzerstäuberdüse 4 abgewendeten Seite der Stauscheibe 10 auskragen. Die Leitbleche 13 befinden sich vorzugsweise in einem Winkel von ≤ 30° zur planen Ebene der Stauscheibe 10 geneigt. Daß die Leitbleche 13 zur Flamme und nicht zur Druckzerstäuberdüse 4 auskragen, ist herstellungstechnisch vorteilhaft, bringt aber auch strömungstechnische Vorteile.

Das Innenrohr 7 ist an seinem vorderen Ende mit der Stauscheibe 10 verlötet oder verschweißt. Die Schlitze 12 ragen in den Bereich des Durchlasses 15 des Innenrohres 7 hinein.

Das Innenrohr 7 ist in seinem kegelstumpfförmigen Bereich 7' mit einem Zündluftkanal 16 versehen. Der Zündluftkanal 16 wird von einem in das Blech des Innenrohres 7 eingedrückten ringförmigen Kanal 17 gebildet, der von einer Abdeckkappe 18 abgedeckt ist. Die Abdeckkappe 18 ist mit dem Innenrohr 7 bzw. dessen kegelstumpfförmigen Bereich 7' verschweißt oder verlötet.

Das Innenrohr 7, das unmittelbar an der Stauscheibe 10 anliegt, dient als Kernluftdrossel.

Beim Betrieb des Brenners gelangt Luft aus dem Innenrohr 7 durch den Durchlaß 15 in den Flammbereich F. Dieser erste Luftstrom ist in der Fig. 1 mit a bezeichnet. Zweitens gelangt Luft über die Schlitze 12 ebenfalls zum Flammbereich F. Dieser Luftstrom ist mit b bezeichnet.

Ein weiterer Luftstrom c gelangt über den Raum zwischen der Stauscheibe 10 und dem konischen Bereich des Mischrohres 1 zum Flammpunkt. Ein weiterer Luftstrom d führt über den Zündluftkanal durch den Durchlaß 15 zum Flammpunkt F.

## Patentansprüche

1. Mischeinrichtung für Ölbrenner mit einem Mischrohr (1) mit einer stirnseitigen Durchlaßöffnung (3), das sich zum vorderen Ende verjüngt, einer in Strömungsrichtung vor der Durchlaßöffnung (3) angeordneten, ringförmigen Stauscheibe (10) mit radialen Schlitzen (12) und einem davor befindlichen im vorderen Bereich kegelstumpfförmigen Innenrohr (7) mit einer hinteren Abschlußwand (8) und einem vorderen Durchlaß (15), in dem eine Druckzerstäuberdüse (4) und eine Zündelektrode (9) angeordnet sind, wobei das Innenrohr (7) mit seiner Mündung an der Stauscheibe (10) anstößt und mit dieser verlötet oder verschweißt ist, dadurch gekennzeichnet, daß der Innendurchmesser der Stauscheibe (10) kleiner ist als der Innendurchmesser des Durchlasses (15) des Innenrohres (7), so daß die Schlitze (12) der Stauscheibe (10) in den Bereich des Durchlasses (15) des Innenrohres (7) hinein ragen.

2. Mischeinrichtung nach Anspruch 1, dadurch gekennzeichnet, daß die Stauscheibe (10) bei den Schlitzen (12) mit ausgestanzten Leitblechen (13) versehen ist, die in Strömungsrichtung auskragen.

3. Mischeinrichtung nach Anspruch 2, dadurch gekennzeichnet, daß die Leitbleche (13) im spitzen Winkel von ≤ 30° zur Ebene der Stauscheibe (10) liegen.

4. Mischeinrichtung nach Anspruch 1, dadurch gekennzeichnet, daß das Innenrohr (7') mit einem Zündluftkanal (16) versehen ist.

5. Mischeinrichtung nach Anspruch 4, dadurch gekennzeichnet, daß der Zündluftkanal (16), der entlang Erzeugenden des Kegelstumpfes verläuft, von einer in das Innenrohr (7) gepreßten Rille (17) mit einer aufgelöteten oder aufgeschweißten Abdeckkappe (18) gebildet wird.

6. Mischeinrichtung nach mindestens einem der Ansprüche 1 bis 5, dadurch gekennzeichnet, daß das Innenrohr (7) bis auf den Durchlaß (15) und den Zündluftkanal (16) geschlossen ist.

7. Mischeinrichtung nach Anspruch 1, dadurch gekennzeichnet, daß die Stauscheibe (10) einen zylindrischen Mantel (11) aufweist.

## Claims

1. A mixing device for oil burners having a mixing tube (1) with a passage opening (3) at its end, which mixing tube tapers towards the front end, an annular baffle disc (10) with radial slots (12), which is arranged upstream of the passage opening (3) in the flow direction, and an inner tube (7) which is arranged upstream of the baffle disc and which is frustoconical in the front region, having a rear closure wall (8) and a front passage (15), in which a pressure atomiser nozzle (4) and an ignition electrode (9) are arranged, wherein the inner tube (7) bears with its mouth opening against the baffle disc (10) and is soldered or welded thereto, characterised in that the inside diameter of the baffle disc (10) is smaller than the inside diameter of the passage (15) of the inner tube (7) so that the slots (12) of the baffle disc (10) project into the region of the passage (15) of the inner tube (7).

2. A mixing device according to claim 1 characterised in that the baffle disc (10) is provided in relation to the slots (12) with stampedout guide plate portions (13) which stand out in the flow direction.

3. A mixing device according to claim 2 characterised in that the guide plate portions (13) are at an acute angle of ≤30° relative to the plane of the baffle disc (10).

4. A mixing device according to claim 1 characterised in that the inner tube (7') is provided with an ignition air passage (16).

5. A mixing device according to claim 4 characterised in that the ignition air passage (16) which extends along generatrices of the frustoconical portion is formed by a groove (17) pressed into the inner tube (7), with a cover cap (18) which is soldered or welded thereon.

6. A mixing device according to at least one of claims 1 to 5 characterised in that the inner tube (7) is closed except for the passage (15) and the ignition air passage (16).

7. A mixing device according to claim 1 characterised in that the baffle disc (10) has a cylindrical peripheral portion (11).

## Revendications

1. Dispositif de mélange pour brûleur à huile, comprenant un tube de mélange (1) qui est pourvu d'une ouverture de passage (3) située côté frontal et qui va en s'effilant vers l'extrémité avant, une plaque de retenue annulaire (10) disposée avant l'ouverture de passage (3), dans le sens d'écoulement, et pourvue de fentes radiales (12), et un tube intérieur (7) qui est situé avant la plaque de retenue (10), qui a une forme tronconique, dans sa zone avant, qui est pourvu d'une paroi de fermeture arrière (8) et d'un passage avant (15) et dans lequel sont disposés un diffuseur sous pression (4) et une électrode d'amorçage (9), le tube intérieur (7) étant contigu, avec son ouverture, à la plaque de retenue (10) et étant relié à celle-ci par brasage ou par soudage, caractérisé en ce que le diamètre intérieur de la plaque de retenue (10) est inférieur à celui du passage (15) du tube intérieur (7), de sorte que les fentes (12) de la plaque de retenue (10) pénètrent dans la zone du passage (15) du tube intérieur (7).

2. Dispositif de mélange selon la revendication 1, caractérisé en ce que la plaque de retenue (10) est pourvue, au niveau des fentes (12), de déflecteurs découpés (13) qui font saillie dans le sens d'écoulement.

3. Dispositif de mélange selon la revendication 2, caractérisé en ce que les déflecteurs (13) définissent avec le plan de la plaque de retenue (10) un angle aigu ≤ 30°.

4. Dispositif de mélange selon la revendication 1, caractérisé en ce que le tube intérieur (7') est pourvu d'un conduit d'air d'amorçage (16).

5. Dispositif de mélange selon la revendication 4, caractérisé en ce que le conduit d'air d'amorçage (16), qui longe les génératrices du cône tronqué, est formé par une rainure (17) réalisée par enfoncement dans le tube intérieur (7) et pourvue d'un capot (18) brasé ou par soudé.

6. Dispositif de mélange selon l'une au moins des revendications 1 à 5, caractérisé en ce que le tube intérieur (7) est fermé à l'exception du passage (15) et du conduit d'air d'amorçage (16).

7. Dispositif de mélange selon la revendication 1, caractérisé en ce que la plaque de retenue (10) présente une enveloppe cylindrique (11).
